# EUROPÄISCHE PATENTSCHRIFT

(11) **EP 1 321 342 B1**
(45) Veröffentlichungstag und Bekanntmachung des Hinweises auf die Patenterteilung: **20.10.2010**
(21) Anmeldenummer: 01129395.8
(22) Anmeldetag: 18.12.2001
(51) Int. Cl.: B61D 3/18, B61D 45/00

(54) **Eisenbahngüterwagen und Verfahren zum Transport von Sattelanhängern**
Railway wagon and method for transporting semi-trailers
Wagon et méthode pour le transport de semi-remorques

(43) Veröffentlichungstag der Anmeldung: 25.06.2003
(73) Patentinhaber: Ferriere Cattaneo SA, 6512 Giubiasco (CH)
(72) Erfinder: Schall, Hans, 89134 Blaustein (DE); Rheindorf, Hans-Peter, 53859 Niederkassel (DE); Tandetzki, Hans, 6532 Castione (CH)
(74) Vertreter: Sutter, Kurt

(56) Entgegenhaltungen:
- FR-A- 1 474 173
- FR-E- 92 411
- US-A- 3 168 878
- US-A- 3 181 480

## Beschreibung

Die vorliegende Erfindung betrifft einen Eisenbahngüterwagen zum Transport von Sattelanhängern sowie ein Verfahren zum Transport von Sattelanhängern auf Eisenbahngüterwagen gemäss den Oberbegriffen der unabhängigen Patentansprüche.

Vor dem Hintergrund zunehmend strengerer gesetzlicher Auflagen und den damit verbundenen Kosten sowie im Lichte kapazitiver Engpässe der bestehenden Strassennetze auf den Hauptverkehrsachsen besteht heute im internationalen Güterfernverkehr, insbesondere für grosse Distanzen und im alpenquerenden Verkehr, die Tendenz, Sattelanhänger als unbegleitete Fracht mittels Eisenbahngüterwagen auf der Schiene zu transportieren. Um diese Transportart konkurrenzfähig zu machen ist es jedoch von herausragender Bedeutung, dass das Beladen am Startort und das Entladen am Zielort möglichst wenig Zeit in Anspruch nimmt und auf möglichst einfache und sichere Art und Weise zu bewerkstelligen ist. Auch ist es wichtig, dass möglichst alle Sattelanhängertypen mit dem gleichen Eisenbahngüterwagentyp transportiert werden können, so dass die flexible Bereitstellung von geeigneten Zugkompositionen logistisch unproblematisch ist.

Bei den heute bekannten Bauarten von Eisenbahngüterwagen zum Transport von Sattelanhängern wird der Sattelanhänger mit seinen Rädern auf der dafür vorgesehenen Aufstandsfläche des Eisenbahngüterwagens abgestellt und mit Radvorlegern, welche vor und hinter den Rädern auf der Aufstandsfläche befestigt werden, gegen ein Verschieben beim Transport horizontal in und entgegen der Fahrtrichtung gesichert. Der Zugsattel des Sattelanhängers wird in vertikaler Richtung auf einem Stützbock abgestützt, welcher an der jeweiligen durch die Sattelanhängerlänge vorgegebenen Stelle angeordnet wird.

Während auf diese Weise eine sichere Befestigung des Sattelanhängers auf dem Eisenbahngüterwagen erzielt wird, ist jedoch der hierfür erforderliche Zeitaufwand enorm und unter heutigen Gesichtspunkten einer gesteigerten Nutzung dieser Transportart abträglich. Zudem ist bei modernen Sattelanhängertypen mit umfangreichen Unterbauten wie Staukisten und Unterfahrschutz eine Anordnung von Radvorlegern vor den Rädern nur erschwert möglich oder gar unmöglich, so dass z.B. die heute vermehrt zum Einsatz kommenden Jumbo-Anhänger teilweise von dieser Transportart ausgeschlossen sind. Auch sei erwähnt, dass die Radvorleger bei Nichtgebrauch am Eisenbahngüterwagen untergebracht werden müssen, was eine automatisierte Abfertigung erschwert, und dass diese verlierbare aber funktionswesentliche Bauteile darstellen, bei deren Verlust der Eisenbahngüterwagen nicht für den Transport von Sattelanhängern genutzt werden kann.

Aus FR 92 411 E ist ein Eisenbahngüterwagen zum Transport von Sattelanhängern bekannt, bei dem der Sattel des Anhängers für den Transport an einer Stützbrücke befestigt und auf dieser abgestützt wird. Die Brücke ist in Längsrichtung des Eisenbahngüterwagens entgegen einer Federkraft verschiebbar, um eine Überbeanspruchung des Königszapfens des Sattelanhängers beim Transportbetrieb möglichst zu verhindern, wobei die Federelemente die Bücke und den daran befestigten Anhänger nach einer Verschiebung wieder selbsttätig in die Ausgangslage zurückbewegen können. Dieser Eisenbahngüterwagen weist nicht die Nachteile des zuvor erwähnten Standes der Technik auf, birgt jedoch ein Sicherheitsrisiko, da der Sattelanhänger ausschliesslich am Zugsattelzapfen gehalten wird und nach erfolgtem Transport nicht ohne Weiteres feststellbar ist, ob der Zugsattelzapfen während dem Transport unzulässigen Beanspruchungen ausgesetzt war oder nicht.

Aufgabe der vorliegenden Erfindung ist es daher, einen Eisenbahngüterwagen zum Transport von Sattelanhängern und ein Verfahren zum Transport von Sattelanhängern mit Eisenbahngüterwagen bereitzustellen, welche die Nachteile des Standes der Technik nicht aufweisen oder diese zumindest teilweise vermeiden.

Diese Aufgabe wird durch den Eisenbahngüterwagen und durch das Verfahren gemäss den unabhängigen Patentansprüchen gelöst.

In einem Aspekt der Erfindung weist der Eisenbahngüterwagen zum Transport von Sattelanhängern eine Aufstandsfläche, welche dafür bestimmt ist, die Räder des Sattelanhängers aufzunehmen, und einen Stützbock, welcher zur Abstützung des Zugsattels des Sattelanhängers in vertikaler Richtung beim Transport vorgesehen ist, auf. Der Stützbock ist derartig am Eisenbahngüterwagen befestigt und derartig konstruktiv ausgestaltet, dass er unter normalen Betriebsbedingungen in der Lage ist, jeden für den Transport auf diesem Eisenbahngüterwagen vorgesehenen Sattelanhänger, d.h. auch den schwersten zum Transport vorgesehenen Sattelanhänger, ohne die Hilfe von Radvorlegern oder anderen horizontalen Befestigungsmitteln horizontal in und/oder entgegen der bestimmungsgemässen Fahrtrichtung an seinem Zugsattelzapfen am vorbestimmten Ort auf dem Eisenbahngüterwagen zu halten. Unter normalen Betriebsbedingungen wird der normale Fahrtbetrieb, das An- und Abkoppeln und der normale Rangierbetrieb verstanden, inklusive der Auflauf des Eisenbahngüterwagens mit einer Geschwindigkeit von 7 km/h auf einen Prallbock oder einen anderen Eisenbahnwagen.

Mit dem erfindungsgemässen Eisenbahngüterwagen lässt sich das Beladen am Startort und das Entladen am Zielort auf einfache und sichere Art und Weise in kurzer Zeit bewerkstelligen. Auch können alle Sattelanhängertypen transportiert werden, da die Radvorleger entfallen und damit die Bodenfreiheit vor und hinter den Rädern praktisch egal ist. Durch den Wegfall der Radvorleger verbleibt für den Fall einer festen Stützbockposition als einzige Einstellgrösse die Aufsattelhöhe der zu transportierenden Sattelanhänger, welche mittels höhenverstellbarer Stützböcke oder mit Adaptern individuell angepasst werden kann, so dass neben der deutlichen Vereinfachung und Zeitersparnis auch ein automatisches Be- und Entladen der Eisenbahngüterwagen mit Sattelanhänger aller Bauarten möglich wird.

Dabei ist die Befestigung des Stützbocks am übrigen Eisenbahngüterwagen derartig ausgestaltet, dass sich der Stützbock bei Überschreiten einer bestimmten zulässigen, vom Sattelanhänger bzw. von dessen Zugsattelzapfen auf diesen ausgeübten Zug- und/oder Schubkraft, welche horizontal in bzw. entgegen der bestimmungsgemässen Fahrtrichtung gerichtet ist, horizontal in Richtung dieser Zug- bzw. Schubkraft gegenüber dem Eisenbahngüterwagen und damit gegenüber der Aufstandsfläche verschieben kann, ohne seine vertikale Stützfunktion zu verlieren. Diese Verschiebung kann vorübergehend oder bleibend sein, so dass sie entweder lediglich eine Herabsetzung der Beanspruchung des Zugsattelzapfens bewirkt oder, im Fall einer bleibenden Verschiebung, zusätzlich anzeigt, dass eine nicht normale bzw. unzulässige Beanspruchung beim Transport aufgetreten ist. Mit Vorteil wird die zulässige Zug- und/oder Schubkraft, bei deren Überschreitung eine Verschiebung des Stützbocks stattfindet, derartig bemessen, dass sie gleich oder kleiner als die Schubkraft ist, die der schwerste mit dem Eisenbahngüterwagen zu transportierende Sattelanhänger erzeugt, wenn er in bestimmungsgemässer Fahrtrichtung mit 0.6g, bevorzugterweise mit 0.8g verzögert wird. Der Einfachheit halber kann diese Kraft als Produkt aus dem Gesamtgewicht des Sattelanhängers und dem Beschleunigungswert errechnet werden, so dass sich beispielsweise für einen Sattelanhänger mit 38 t Gesamtgewicht bei einer Verzögerung von 0.8 g eine zulässige Zug- und/oder Schubkraft von knapp 300 kN ergibt. Da die Zugsattelzapfen der Sattelanhänger derartige Zug- und Schubbeanspruchungen auch bei entsprechender Lastwechselzahl ohne Beschädigung überstehen müssen, stellt dieser Wert eine sinnvolle Obergrenze für die zulässigen Zug- und/oder Schubkräfte dar.

Auch ist der Stützbock derartig am übrigen Eisenbahngüterwagen befestigt, dass er in und/oder entgegen der bestimmungsgemässen Fahrtrichtung durch Führungsmittel, wie z.B. Gleitschienen, geführt in horizontaler Richtung verschiebbar ist, jedoch mittels bevorzugterweise austauschbaren Stützmitteln, wie z.B. vorgespannten Spiralfedern oder Crash-Elementen, unter normalen Betriebsbedingungen an einer solchen Verschiebung gehindert wird und somit unter diesen normalen Betriebsbedingungen gegenüber dem übrigen Eisenbahngüterwagen und gegenüber dessen Aufstandsfläche feststehend ist. Dabei sind die Stützmittel derartig dimensioniert, dass sie bei Überschreitung der zulässigen Zug- und/oder Schubkraft am Stützbock vorübergehend oder bleibend nachgeben und so eine durch die Führungsmittel geführte Verschiebung des Stützbocks ermöglichen unter Begrenzung bzw. Herabsetzung der auftretenden Zug- und/oder Schubkräfte.

Die Stützmittel umfassen Dämpfungselemente, bevorzugterweise hydraulische Dämpfer, wie z.B. hydraulische Teleskopstossdämpfer, Reibungsdämpfer, wie z.B. Scherenreibungsdämpfer, durch Deformation wirkende Dämpfungselemente oder Kombinationen daraus, wie z.B. Crash-Elemente. Auf diese Weise lässt sich die frei werdende Energie mindestens teilweise aufzehren und etwaige Rückstellreaktionen begrenzen.

Die Dämpfungselemente werden bei der Ausübung ihrer Dämpfungsfunktion beim Verschieben des Stützbocks irreversibel verändert, bevorzugterweise plastisch verformt, so dass der Zustand derselben nach erfolgtem Transport als Kriterium dafür herangezogen werden kann, ob der Zugsattelzapfen während dem Transport unzulässige Beanspruchungen erfahren hat. Sollte dies der Fall sein, kann gezielt eine Prüfung oder ein Austausch desselben vorgenommen werden.

Bevorzugt ist die Verwendung von Crash-Elementen als Dämfungselemente der Stützmittel, da diese eine Dämpfungswirkung sowohl durch Reibung als auch durch Deformation entfalten und von daher in der Lage sind, besonders viel Energie zu verzehren.

Vorteilhafterweise werden die Stützmittel ausschliesslich von Crash-Elementen gebildet, und zwar bevorzugterweise derart, dass in Fahrtrichtung gesehen jeweils vor und hinter dem Stützbock ein Crash-Element angeordnet ist. Hierdurch ergibt sich eine besonders einfache und kostengünstige Konstruktion.

In einer weiteren bevorzugten Ausführungsform des Eisenbahngüterwagens ist der Stützbock derartig ausgestaltet, dass seine Aufsattelhöhe über der Aufstandsfläche für die Räder des zu transportierenden Sattelanhängers einstellbar ist, und zwar bevorzugterweise in Stufen. Vorteilhafterweise kann diese Aufsattelhöhe mindestens zwischen zwei der folgenden, in Europa typischen Aufsattelhöhen für Sattelanhänger variiert werden: 1130mm, 980 mm, 850 mm. Erfindungsgemässe Eisenbahngüterwagen dieser Bauart können auch ohne zusätzliche Adapterelemente praktisch alle in Europa bekannten Sattelanhänger transportieren.

In noch einer bevorzugten Ausführungsform weist der Eisenbahngüterwagen Endpuffer auf, welche derartig dimensioniert sind, dass der Eisenbahngüterwagen bei Beladung mit seiner halben Maximalnutzlast bei einem Auflauf mit einer Geschwindigkeit von 7 km/h auf einen Prallbock eine maximale Verzögerung von kleiner 1g, bevorzugterweise kleiner 0.8g erfährt. Hierdurch lässt sich die Gefahr einer Überbeanspruchung des Zugsattelzapfens eines mit dem Eisenbahngüterwagen transportierten Sattelanhängers beim Rangier- bzw. An- und Abkoppelbetrieb deutlich herabsetzen.

In noch einer weiteren bevorzugten Ausführungsform des Eisenbahngüterwagens ist dieser als Niederflurwagen mit einer Aufstandshöhe seiner Aufstandsfläche über Schienenoberkante von kleiner als 400 mm, bevorzugterweise kleiner als 350 mm ausgestaltet, wodurch sich auch grossvolumige Jumbo-Sattelanhänger unter Einhaltung der vorgegebenen Lichtraumprofile transportieren lassen.

Wird der Eisenbahngüterwagen als Taschenwagen ausgestaltet, so ergeben sich besonders stabile Konstruktionen, da die über die Aufstandsfläche hinausragenden Seitenwände massgeblich zur Steifigkeit des Güterwagens beitragen.

Auch ist es bevorzugt, den Eisenbahngüterwagen als Doppelwagen, bevorzugterweise als Gelenk-Doppelwagen auszugestalten, wobei er mit Vorteil mit drei Drehgestellen ausgerüstet wird. Eine derartige Konstruktionsweise erlaubt das Zusammenstellen von Eisenbahnwagenkompositionen mit grosser Transportkapazität bei gleichzeitig kleiner Zuglänge.

In einer letzten bevorzugten Ausführung des Eisenbahngüterwagens ist dieser derartig ausgestaltet, dass mindestens zwei solche Güterwagen zu einer Eisenbahnwagenkomposition zusammengestellt werden können, welche eine in Längsrichtung mit den Rädern der mit ihr zu transportierenden Sattelanhänger überfahrbare und von der Stirnseite her befahrbare Fläche bildet. Eine derartige Bauweise ermöglicht das Be- und Entladen der erfindungsgemässen Eisenbahngüterwagen auch mit nichtkranbaren Sattelanhängern mittels Portalschleppern.

Ein zweiter Aspekt der Erfindung betrifft ein Verfahren zum Transport von Sattelanhängern auf Eisenbahngüterwagen, wobei dieser ohne Zugmaschine auf dem Eisenbahngüterwagen angeordnet wird. Hierbei wird der Sattelanhänger während dem Transport in horizontaler Richtung mit seinem Zugsattelzapfen mit dem Eisenbahngüterwagen verbunden, so dass die während dem Transport zwischen dem Sattelanhänger und dem Eisenbahngüterwagen auftretenden horizontal gerichteten Zug- und/oder Schubkräfte im wesentlichen über den Zugsattelzapfen auf den Sattelanhänger übertragen werden.

Mit dem erfindungsgemässen Verfahren lässt sich das Be- und Entladen von allen gängigen Sattelanhängern auf Eisenbahngüterwagen auf besonders kosten- und zeitsparende Weise bewerkstelligen und bei Bedarf auch automatisieren.

Dabei wird der Zugsattelzapfen an einem vom Eisenbahngüterwagen bereitgestellten Stützbock befestigt und dieser Stützbock derartig am Eisenbahngüterwagen gehalten, dass er sich zusammen mit dem Sattelanhänger bei Überschreitung einer bestimmten, vom zu transportierenden Sattelanhänger bzw. von dessen Zugsattelzapfen horizontal in bestimmungsgemässer Fahrtrichtung auf den Stützbock ausgeübten Zug- und/oder Schubkraft vorübergehend oder bleibend in horizontaler Richtung gegenüber dem Eisenbahngüterwagen verschiebt. Hierdurch kann die Beanspruchung des Zugsattelzapfens herabgesetzt und in gewissen Grenzen auch eine unzulässige Beanspruchung desselben verhindert werden. Zudem kann eine bleibende Verschiebung als Indikator für eine unzulässige Beanspruchung dienen. Bevorzugterweise wird der Stützbock derartig am Eisenbahngüterwagen gehalten, dass er sich bei einer horizontalen Zug- und/oder Schubkraft von 260 kN, bevorzugterweise von 300 kN zu verschieben beginnt, da eine grössere Zahl von Lastwechseln mit grösseren als diesen Kräften zu einer Beschädigung des Zugsattelzapfens führen könnte.

Auch wird beim erfindungsgemässen Verfahren der Stützbock mit Führungsmitteln horizontal in und/oder entgegen der bestimmungsgemässen Fahrtrichtung verschiebbar am Eisenbahngüterwagen angeordnet und durch Stützmittel gegen ein Verschieben entlang der Führungsmittel bei normalen Betriebsbedingungen gesichert, wobei die Stützmittel derartig ausgelegt werden, dass sie bei Überschreitung der zulässigen Zug- und/oder Schubkraft nachgeben und dadurch eine Verschiebung des Stützbocks entlang der Führungsmittel ermöglichen.

Dabei umfassen die verwendeten Stützmittel Dämpfungselemente, welche bei Ausübung ihrer Dämpfungsfunktion irreversibel verändert werden.In einer bevorzugten Ausführungsform des Verfahrens wird der Eisenbahngüterwagen mit Endpuffern ausgerüstet, welche die maximale Verzögerung, die der Eisenbahngüterwagen bei einer Beladung mit seiner halben Maximalnutzlast und bei einem Auflauf mit 7 km/h auf einen Prallbock in horizontaler Richtung erfährt, auf einen Wert von 1g, bevorzugterweise 0.8g begrenzen. Hierdurch lässt sich die Gefahr einer Überbeanspruchung des Zugsattelzapfens während dem Rangier- bzw. An- und Abkoppelbetrieb deutlich herabsetzen.

Weitere bevorzugte Ausführungen der Erfindung ergeben sich aus den abhängigen Ansprüchen und aus der nun folgenden Beschreibung anhand der Figuren. Dabei zeigen:
Fig. 1 eine Seitenansicht der vorderen Hälfte eines erfindungsgemässen Gelenk-Doppelwagens;
Fig. 2 eine Seitenansicht wie in Fig. 1 mit einem auf der dargestellten Wagenhälfte angeordneten Sattelanhänger;
Fig. 3 einen Vertikalschnitt in Längsrichtung durch den Stützbock der in den Figuren 1 und 2 dargestellten vorderen Wagenhälfte und durch dessen Befestigung am Wagen: und
Fig. 4 einen Längsschnitt durch eines der in Fig. 3 dargestellten Crash-Elemente.

Der Grundaufbau eines erfindungsgemässen Eisenbahngüterwagens zum Transport von Sattelanhängern 3 wird aus den Figuren 1 und 2 ersichtlich, welche die vordere Hälfte eines niederflurigen Gelenk-Doppelwagens mit insgesamt drei zweiachsigen Drehgestellen in der Seitenansicht zeigen, und zwar einmal mit (Fig. 2) und einmal ohne (Fig. 1) einen Sattelanhänger 3 bestimmungsgemäss angeordnet darauf.

Wie in Fig. 2 deutlich zu erkennen ist, weist der dargestellte Teil des Gelenk-Doppelwagens eine Aufstandsfläche 1 für die Räder des Sattelanhängers 3 auf und verfügt zudem über einen stufenlos über einen Scherenmechanismus in der Höhe verstellbaren Stützbock 2, welcher unveränderbar an einer Position oberhalb des vordersten Drehgestells angeordnet ist und auf welchem der Zugsattel des Sattelanhängers 3 in vertikaler Richtung abgestützt ist. Der Zugsattelbolzen des Sattelanhängers 3 ist in horizontaler Richtung formschlüssig mit dem Stützbock 2 verbunden und stellt die einzige Verbindung in horizontaler Richtung zwischen dem Sattelanhänger 3 und dem Gelenk-Doppelwagen dar, so dass sämtliche in horizontaler Richtung zwischen Sattelanhänger 3 und Gelenk-Doppelwagen auftretenden Kräfte ausschliesslich über den Stützbock 2 und den Zugsattelzapfen übertragen werden. Die beim Stand der Technik üblichen Radvorleger sind nicht vorhanden. Um diese Befestigungsweise zu ermöglichen, ist der Stützbock 2 konstruktiv derartig ausgestaltet und derartig am Gelenk-Doppelwagen befestigt, dass er die unter normalen Betriebsbedingungen zwischen dem Sattelanhänger 3 und dem Gelenk-Doppelwagen horizontal in und entgegen der Fahrtrichtung F wirkenden Zug- und Schubkräften sicher auf den Zugsattelzapfen des Sattelanhängers 3 übertragen kann, ohne dass es zu einer Positionsveränderung des Sattelanhängers auf dem Gelenk-Doppelwagen kommt.

Wie aus Fig. 3 hervorgeht, welche einen Vertikalschnitt in Längsrichtung durch den Stützbock 2 und durch dessen Befestigung am Gelenk-Doppelwagen zeigt, wird der Scherenmechanismus des Stützbocks 2 von einer Basisplatte 7 getragen, welche mit Führungsmitteln 4, die als Führungsschienen 4 ausgestaltet sind, in und entgegen der bestimmungsgemässen Fahrtrichtung F geführt verschiebbar wäre, wenn diese Verschiebebewegung nicht durch je ein in Fahrtrichtung F gesehen vor und nach dem Stützbock 2 angeordnetes Stützmittel 5, welches aus einem einzelnen Crash-Element 5 besteht, unterbunden würde. Solche Crash-Elemente sind kommerziell erhältlich, z.B. von der Firma Schwab Verkehrstechnik AG, Schaffhausen, Schweiz. Die Crash-Elemente 5 sind austauschbar und spielfrei in Fahrtrichtung F eingebaut, so dass der Stützbock 2 in der dargestellten Situation in allen Richtungen fest mit dem übrigen Gelenk-Doppelwagen verbunden ist. Die Crash-Elemente 5 sind im vorliegenden Fall derartig dimensioniert, dass beim Auftreten von horizontalen Zug- oder Schubkräften am Stützbock 2 von mehr als 260 kN das jeweils mit Druckkraft beaufschlagte Crash-Element 5 von der Basisplatte 7 mit dem darauf angeordneten Stützbock 2, welche sich entlang der Führungsschienen 4 verschiebt, zusammengeschoben wird. Dieser Wert von 260 kN entspricht in etwa einer Verzögerung eines 38 t schweren Sattelanhängers mit 0.7g.

Wie aus Fig. 4 ersichtlich wird, welches einen Längsschnitt durch eines der Crash-Elemente 5 zeigt, schiebt hierbei das innere Rohr 8 des Crash-Elements 5 eine Spreizhülse 9 in das Aussenrohr 10 des Crash-Elements 5, unter plastischer Aufweitung desselben. Hierdurch wird die bei der Verschiebung auftretende Energie in Reibungs- und Deformationsenergie umgewandelt und dadurch verzehrt, wobei jedoch das Crash-Element 5 zerstört wird und ausgetauscht werden muss.

Wird beim Zusammenschieben nicht der gesamte konstruktiv vorgesehene Schiebeweg des Crash-Elements 5 aufgebraucht, so kann davon ausgegangen werden, dass es trotz nicht normaler Betriebsbedinungen nicht zu einer Überbeanspruchung des Zugsattelzapfens des transportierten Sattelanhängers 3 gekommen ist. Wird das Crash-Element 5 hingegen vollständig zusammengeschoben, so muss angenommen werden, dass der Zugsattelzapfen möglicherweise beschädigt wurde.

Dadurch, dass bei Überschreitung der zulässigen Zug- bzw. Schubkraft mindestens eines der Crash-Elemente 5 mindestens teilweise zusammengeschoben wird, können diese zusätzlich auch der Kontrolle vorschriftsmässiger Betriebsbedingungen dienen, derart, dass nach jedem Transport überprüft wird, ob eines der Crash-Elemente 5 teilweise zusammengeschoben wurde oder nicht. Im letztgenannten Fall darf davon ausgegangen werden, dass beim letzten Transport keine abnormen Betriebsbedingungen mit Überbeanspruchungen des Zugsattelzapfens des transportierten Sattelanhängers 3 aufgetreten sind.

## Patentansprüche

1. Eisenbahngüterwagen zum Transport von Sattelanhängern (3), mit einer Aufstandsfläche (1) für die Räder des Sattelanhängers (3) und mit einem Stützbock (2) zur Abstützung des Zugsattels des Sattelanhängers (3), wobei der Stützbock (2) konstruktiv derartig ausgestaltet und am Eisenbahngüterwagen befestigt ist, dass die während dem Transport unter normalen Betriebsbedingungen zwischen dem Sattelanhänger (3) und dem Eisenbahngüterwagen wirkenden horizontal gerichteten Zug- und/oder Schubkräfte gesamthaft über den Stützbock (2) auf den Zugsattelzapfen des Sattelanhängers (3) übertragbar sind und wobei der Stützbock (2) derartig am Eisenbahngüterwagen befestigt ist, dass er sich bei Überschreitung einer bestimmten, vom Zugsattelzapfen des zu transportierenden Sattelanhängers (3) horizontal in oder entgegen bestimmungsgemässer Fahrtrichtung (F) auf diesen ausgeübten zulässigen Zug- und/oder Schubkraft vorübergehend oder bleibend horizontal in Richtung der Zug- und/oder Schubkraft gegenüber der Aufstandsfläche (1) verschieben kann, zur Verringerung der Beanspruchung des Zugsattelzapfens und/oder zur Anzeige einer unzulässigen Beanspruchung desselben, und wobei der Stützbock (2) mit Führungsmitteln (4) horizontal in und/oder entgegen der bestimmungsgemässen Fahrtrichtung (F) verschiebbar am Eisenbahngüterwagen angeordnet ist und durch Stützmittel (5) gegen ein Verschieben entlang der Führungsmittel (4) bei normalen Betriebsbedingungen gesichert ist, wobei die Stützmittel (5) derartig ausgelegt sind, dass sie bei Überschreitung der zulässigen Zug- und/oder Schubkraft nachgeben und **dadurch** eine Verschiebung des Stützbocks (2) entlang der Führungsmittel (4) ermöglichen, **dadurch gekennzeichnet, dass** die Stützmittel (5) Dämpfungselemente umfassen, und die Dämpfungselemente derartig ausgestaltet sind, dass sie bei Ausübung ihrer Dämpfungsfunktion irreversibel verändert werden.

2. Eisenbahngüterwagen nach Anspruch 1, **dadurch gekennzeichnet, dass** diese zulässige Zug- und/oder Schubkraft kleiner oder gleich derjenigen Schubkraft ist, die ein schwerster mit dem Eisenbahngüterwagen zu transportierender Sattelanhänger (3) erzeugt, wenn er in bestimmungsgemässer Fahrtrichtung (F) mit 0.6g, insbesondere mit 0.8g verzögert wird.

3. Eisenbahngüterwagen nach einem der vorangehenden Ansprüche, **dadurch gekennzeichnet, dass** die Stützmittel (5) Federn, insbesondere vorgespannte Spiralfedern umfassen.

4. Eisenbahngüterwagen nach einem der vorangehenden Ansprüche, **dadurch gekennzeichnet, dass** die Stützmittel als Dämpfungselemente hydraulische Dämpfer, Reibungsdämpfer, durch Deformation wirkende Dämfungselemente und/oder Kombinationen daraus umfassen.

5. Eisenbahngüterwagen nach Anspruch 4, **dadurch gekennzeichnet, dass** die Dämpfungselemente bei Ausübung ihrer Dämpfungsfunktion plastisch verformt werden.

6. Eisenbahngüterwagen nach Anspruch 5, **dadurch gekennzeichnet, dass** die Dämpfungselemente Crash-Elemente (5) sind, welche bei Ausübung ihrer Dämpfungsfunktion eine Dämpfung sowohl durch Reibung als auch durch plastische Verformung bewirken.

7. Eisenbahngüterwagen nach Anspruch 6, **dadurch gekennzeichnet, dass** die Stützmittel (5) ausschliesslich von Crash-Elementen (5) gebildet sind und insbesondere, dass in Fahrtrichtung (F) gesehen vor und hinter dem Stützbock (2) jeweils genau ein Crash-Element (5) angeordnet ist.

8. Eisenbahngüterwagen nach einem der vorangehenden Ansprüche, **dadurch gekennzeichnet, dass** die Aufsattelhöhe des Stützbocks (2) über der Aufstandsfläche (1) einstellbar ist, insbesondere in mehreren Stufen einstellbar ist, und insbesondere, dass die Aufsattelhöhe stufenweise auf 1130 mm, 980 mm und/oder 850 mm über der Aufstandsfläche (1) einstellbar ist.

9. Eisenbahngüterwagen nach einem der vorangehenden Ansprüche, **dadurch gekennzeichnet, dass** der Eisenbahngüterwagen mit Puffern (6) ausgerüstet ist, welche die maximale Verzögerung des mit halber Maximalnutzlast beladenen Eisenbahngüterwagens bei Auflauf mit einer Geschwindigkeit von 7 km/h auf einen Prallbock auf einen Wert kleiner 1g, insbesondere kleiner 0.8g beschränken.

10. Eisenbahngüterwagen nach einem der vorangehenden Ansprüche, **dadurch gekennzeichnet, dass** der Eisenbahngüterwagen als Niederflurwagen ausgestaltet ist, derart, dass die Aufstandshöhe für die Räder des Sattelanhängers (3) über Schienenoberkante (S) kleiner ist als 400 mm, insbesondere kleiner als 350 mm.

11. Eisenbahngüterwagen nach einem der vorangehenden Ansprüche, **dadurch gekennzeichnet, dass** der Eisenbahngüterwagen als Taschenwagen ausgestaltet ist.

12. Eisenbahngüterwagen nach einem der vorangehenden Ansprüche, **dadurch gekennzeichnet, dass** der Eisenbahngüterwagen als Doppelwagen, insbesondere als Gelenk-Doppelwagen ausgestaltet ist, und insbesondere, dass dieser mit drei Drehgestellen ausgerüstet ist.

13. Eisenbahngüterwagen nach einem der vorangehenden Ansprüche, **dadurch gekennzeichnet, dass** der Eisenbahngüterwagen derartig ausgestaltet ist, dass eine aus mehreren solchen Eisenbahngüterwagen gebildete Eisenbahnwagenkomposition eine in Längsrichtung mit den Rädern der zu transportierenden Sattelanhänger (3) überfahrbare und von der Stirnseite her befahrbare Fläche aufweist.

14. Verfahren zum Transport von Sattelanhängern (3) auf Eisenbahngüterwagen, wobei der Sattelanhänger ohne Zugmaschine auf dem Eisenbahngüterwagen angeordnet wird, wobei der Sattelanhänger (3) zur im wesentlichen vollständigen Übertragung der während dem Transport zwischen dem Sattelanhänger (3) und dem Eisenbahngüterwagen wirkenden horizontal gerichteten Zug- und/oder Schubkräften über seinen Zugsattelzapfen mit dem Eisenbahngüterwagen verbunden wird, wobei der Zugsattelzapfen an einem Stützbock (2) des Eisenbahngüterwagens befestigt wird und der Stützbock (2) zusammen mit dem Sattelanhänger (3) bei Überschreitung einer bestimmten, vom zu transportierenden Sattelanhänger (3) horizontal in bestimmungsgemässer Fahrtrichtung (F) auf den Stützbock (2) ausgeübten Zug- und/oder Schubkraft vorübergehend oder bleibend in horizontaler Richtung gegenüber dem Eisenbahngüterwagen verschoben wird zur Herabsetzung der Beanspruchung des Zugsattelzapfens und/oder zur Anzeige einer unzulässigen Beanspruchung desselben,wobei der Stützbock (2) mit Führungsmitteln (4) horizontal in und/- oder entgegen der bestimmungsgemässen Fahrtrichtung (F) verschiebbar am Eisenbahngüterwagen angeordnet wird und durch Stützmittel (5) gegen ein Verschieben entlang der Führungsmittel (4) bei normalen Betriebsbedingungen gesichert wird, wobei die Stützmittel (5) derartig ausgelegt werden, dass sie bei Überschreitung der zulässigen Zug- und/oder Schubkraft nachgeben und **dadurch** eine Verschiebung des Stützbocks (2) entlang der Führungsmittel (4) ermöglichen, **dadurch gekennzeichnet, dass** Stützmittel (5) verwendet werden, welche Dämpfungselemente umfassen, die bei Ausübung ihrer Dämpfungsfunktion irreversibel verändert werden.

15. Verfahren nach Anspruch 14, **dadurch gekennzeichnet, dass** dieses Verschieben bei Überschreiten einer horizontalen Zug- und/oder Schubkraft von 260 kN, insbesondere 300 kN erfolgt.

16. Verfahren nach einem der Ansprüche 14 oder 15, **dadurch gekennzeichnet, dass** der Eisenbahngüterwagen mit Puffern (6) ausgerüstet wird, welche die max. Verzögerung des mit halber Maximallast beladenen Eisenbahngüterwagens bei einem Auflaufstoss mit 7 km/h auf einen Prallbock auf einen Wert kleiner 1g, insbesondere kleiner 0.8g beschränken.

## Claims

1. Railway freight wagon for transporting semi-trailers (3), with a contact area (1) for the wheels of the semi-trailer (3) and with a trestle (2) for supporting the saddle of the semi-trailer (3), wherein the trestle (2) is constructively formed and attached to the railway freight wagon in such a way that the horizontally oriented tractive and/or thrust forces acting between the semi-trailer (3) and the railway freight wagon under normal conditions during the transport, are transferable in their entirety via the trestle (2) onto the saddle pin of the semi-trailer (3) and wherein the trestle (2) is attached to the railway freight wagon in such a way that, in case of exceeding a certain admissible tractive and/or thrust force exerted horizontally in or counter the intended travel direction (F) by the saddle pin of the semi-trailer (3) to be transported onto the latter, it may be temporarily or permanently horizontally displaced in the direction of the tractive and/or thrust force with respect to the contact area (1), in order to diminish the stress upon the saddle pin and/or to show an inadmissible stress of the latter, and wherein the trestle (2) is arranged in a horizontally displaceable way, in and/or counter the intended travel direction (F), at the railway freight wagon by means of guiding means (4) and is secured, in normal operating conditions, against a displacement along the guiding means (4) by means of supporting means (5), wherein the supporting means are sized in such a way that they cede in case of an exceedance of the admissible tractive and/or thrust force and thereby allow a displacement of the trestle (2) along the guiding means (4), **characterized in that** the supporting means (5) comprise damping elements and **in that** the damping elements are formed in such a way that they are irreversibly changed in case of an exertion of their damping function.

2. Railway freight wagon according to claim 1, **characterized in that** this admissible tractive and/or thrust force is smaller than or equal to that thrust force which is issued by a heaviest semi-trailer (3) to be transported with the railway freight wagon, when it is decelerated in the intended travel direction (F) by 0.6g, particularly by 0.8g.

3. Railway freight wagon according to one of the preceding claims, **characterized in that** the supporting means (5) comprise springs, particularly pretensioned spiral springs.

4. Railway freight wagon according to one of the preceding claims, **characterized in that** the supporting means comprise as damping means hydraulic dampers, friction dampers, damping elements acting by deformation or a combination thereof.

5. Railway freight wagon according to claim 4, **characterized in that** the damping elements are plastically deformed when exercising their damping function.

6. Railway freight wagon according to claim 5, **characterized in that** the damping elements are Crash-elements (5) which cause a damping by friction as well as by plastic deformation when exercising their damping function.

7. Railway freight wagon according to claim 6, **characterized in that** the supporting means (5) are exclusively formed by Crash-elements (5) and particularly in that exactly one Crash-element (5) is arranged ahead and after the trestle (2) respectively, seen in travel direction (F).

8. Railway freight wagon according to one of the preceding claims, **characterized in that** the coupling height of the supporting frame (2) is adjustable above the contact area (1), particularly adjustable in multiple steps, and particularly **in that** the coupling height is adjustable stepwise to 1130 mm, 980 mm and/or 850 mm above the contact area (1).

9. Railway freight wagon according to one of the preceding claims, **characterized in that** the railway freight wagon is equipped with buffers (6) limiting the maximum deceleration of the railway freight wagon loaded with half of the maximum payload, when running into a bumper with a speed of 7 km/h, to a value smaller than 1g, particularly smaller than 0.8g.

10. Railway freight wagon according to one of the preceding claims, **characterized in that** the railway freight wagon is formed as a flatbed wagon in such a way that the stand height for the wheels of the semi-trailer (3) is smaller than 400 mm, particularly smaller than 350 mm, from above the upper railhead (S).

11. Railway freight wagon according to one of the preceding claims, **characterized in that** the railway freight wagon is formed as a pocket wagon.

12. Railway freight wagon according to one of the preceding claims, **characterized in that** the railway freight wagon is formed as a double carriage, particularly as an articulated double carriage, and particularly **in that** it is equipped with three bogies.

13. Railway freight wagon according to one of the preceding claims, **characterized in that** the railway freight wagon is formed in such a way that a railway wagon composition formed by a plurality of such railway freight wagons has a surface onto which the semi-trailer (3) to be transported may be driven over in a longitudinal direction by means of the wheels and which is accessible from the front side.

14. Method for transporting semi-trailers (3) on railway freight wagons, wherein the semi-trailer is arranged on the railway freight wagon without motor tractor, wherein the semi-trailer (3) is connected to the railway freight wagon via its saddle pin in order to substantially entirely transmit the horizontally oriented tractive and/or thrust forces acting between the semi-trailer (3) and the railway freight wagon during the transport, wherein the saddle pin is attached to a trestle (2) of the railway freight wagon and the trestle (2) together with the semi-trailer (3), in case of exceeding a certain admissible tractive and/or thrust force exerted onto the trestle (2) horizontally in the intended travel direction (F) by the semi-trailer (3) to be transported, are temporarily or permanently displaced in a horizontal direction with respect to the railway freight wagon, in order to diminish the stress upon the saddle pin and/or to show an inadmissible stress of the latter, wherein the trestle (2) is arranged in a horizontally displaceable way in and/or counter the intended travel direction (F) at the railway freight wagon by means of guiding means (4) and is secured, in normal operating conditions, against a displacement along the guiding means (4) by means of supporting means (5), wherein the supporting means (5) are sized in such a way that they cede in case of an exceedance of the admissible tractive and/or thrust force and thereby allow a displacement of the trestle (2) along the guiding means (4), **characterized in that** supporting means (5) comprising damping elements which are irreversibly changed in case of exertion of their damping function are used.

15. Method according to claim 14, **characterized in that** this displacement takes place when exceeding a horizontal tractive and/or thrust force of 260 kN, particularly 300 kN.

16. Method according to one of the claims 14 or 15, **characterized in that** the railway freight wagon is equipped with buffers (6) limiting the maximum deceleration of the railway freight wagon loaded with half of the maximum payload, when running into a bumper with a speed of 7 km/h, to a value smaller than 1g, particularly smaller than 0.8g.

## Revendications

1. Wagon de marchandises pour le transport de semi-remorques (3), comprenant une surface (1) pour mettre les roues du semi-remorque (3) et un tréteau (2) pour soutenir la selle de traction du semi-remorque (3), le tréteau (2) étant conformé par construction et fixé au wagon de marchandises, de façon à ce que les forces de traction et/ou de poussée, dirigées horizontalement et agissant pendant le transport dans des conditions de fonctionnement normal entre le semi-remorque (3) et le wagon de marchandises, puissent être transmises dans leur ensemble par le tréteau (2) au tourillon de la selle de traction du semi-remorque (3) et dans lequel le tréteau (2) est fixé au wagon de marchandises de manière à ce qu'il puisse, en cas de dépassement d'une certaine force de traction et/ou de poussée admissible, appliquée par le tourillon de la selle de traction du semi-remorque (3) à transporter à celui-ci horizontalement dans le sens (F) de la marche ou dans le sens contraire suivant la destination, se déplacer, de manière permanente ou transitoire, horizontalement dans la direction de la force de traction et/ou de poussée, par rapport à la surface sur laquelle on met les roues pour diminuer la sollicitation du tourillon de la selle de traction et/ou pour en indiquer une sollicitation inadmissible, et dans lequel le tréteau est, par des moyens de guidage, monté coulissant sur le wagon de marchandises dans le sens (F) de la marche et/ou dans le sens contraire suivant la destination et est empêché, par des moyens (5) d'appui, de se déplacer le long des moyens (4) de guidage dans les conditions normales de fonctionnement, les moyens (5) d'appui étant conçus de manière à céder lorsque la force admissible de traction et/ou de poussée est dépassée et à permettre ainsi un déplacement du tréteau (2) le long des moyens (4) de guidage, **caractérisé en ce que** les moyens (5) d'appui comprennent des éléments d'amortissement et les éléments d'amortissement sont conformés de manière à se modifier de façon irréversible lorsqu'ils exercent leur fonction d'amortissement.

2. Wagon de marchandises suivant la revendication 1, **caractérisé en ce que** la force admissible de traction et/ou de poussée est inférieure ou égale à la force de poussée que produit un semi-remorque (3) très lourd à transporter par le wagon de marchandises, lorsqu'il est ralenti à 0,6g, notamment à 0,8g, dans le sens (F) de la marche suivant la destination.

3. Wagon de marchandises suivant l'une des revendications précédentes, **caractérisé en ce que** les moyens (5) d'appui comprennent des ressorts, notamment des ressorts spirals mis sous tension préalable.

4. Wagon de marchandises suivant l'une des revendications précédentes, **caractérisé en ce que** les moyens d'appui comprennent, comme éléments d'amortissement, des amortisseurs hydrauliques, des amortisseurs par friction, des éléments d'amortissement agissant par déformation et/ou leurs combinaisons.

5. Wagon de marchandises suivant la revendication 4, **caractérisé en ce que** les éléments d'amortissement sont déformés plastiquement lorsqu'ils exercent leur fonction d'amortissement.

6. Wagon de marchandises suivant la revendication 5, **caractérisé en ce que** les éléments d'amortissement sont des éléments (5) crash qui, lorsqu'ils exercent leur fonction d'amortissement, provoquent un amortissement à la fois par friction et par déformation plastique.

7. Wagon de marchandises suivant la revendication 6, **caractérisé en ce que** les moyens (5) d'appui sont formés exclusivement d'éléments (5) crash et notamment **en ce que** respectivement exactement un élément (5) crash est disposé devant et derrière le tréteau (2) considéré dans le sens (F) de marche.

8. Wagon de marchandises suivant l'une des revendications précédentes, **caractérisé en ce que** la hauteur d'accouplement du tréteau (2) au dessus de la surface (1) pour les roues est réglable, en étant notamment réglable en plusieurs échelons et notamment **en ce que** la hauteur d'accouplement est réglable pas à pas à 1130 mm, 980 mm et/ou 850 mm au dessus de la surface (1) pour les roues.

9. Wagon de marchandises suivant l'une des revendications précédentes, **caractérisé en ce que** le wagon de marchandises est équipé de tampons (6) qui limitent le ralentissement maximum du wagon de marchandises chargé à la demi-charge utile maximum lors d'un choc à une vitesse de 7 km/h sur un heurtoir à une valeur inférieure à 1g, notamment inférieure à 0,8g.

10. Wagon de marchandises suivant l'une des revendications précédentes, **caractérisé en ce que** le wagon de marchandises est constitué sous la forme d'un wagon à plate-forme surbaissée de manière à ce que la hauteur de la surface pour les roues du semi-remorque (3) au dessus du bord supérieur des rails soit plus petite que 400 mm, notamment plus petite que 350 mm.

11. Wagon de marchandises suivant l'une des revendications précédentes, **caractérisé en ce que** le wagon de marchandises est constitué sous la forme d'un wagon kangourou.

12. Wagon de marchandises suivant l'une des revendications précédentes, **caractérisé en ce que** le wagon de chemin de fer est constitué sous la forme d'un wagon double, notamment d'un wagon double articulé et notamment **en ce que** celui-ci est équipé de trois bogies.

13. Wagon de marchandises suivant l'une des revendications précédentes, **caractérisé en ce que** le wagon de marchandises est tel qu'une composition de wagons formée de plusieurs wagons de marchandises de ce genre a une surface sur laquelle peuvent passer dans la direction longitudinale les roues des semi-remorques (3) à transporter et à laquelle il peut être accédé par le côté frontal.

14. Procédé de transport de semi-remorques (3) sur des wagons de marchandises, dans lequel le semi-remorque est disposé sans machine de traction sur le wagon de marchandises, le semi-remorque (3) étant, pour la transmission sensiblement complète des forces de traction et/ou de poussée dirigées horizontalement et agissant entre le semi-remorque (3) et le wagon de marchandises, relié par son tourillon de selle de traction au wagon de marchandises, le tourillon de selle de traction étant fixé à un tréteau (2) du wagon de marchandises et le tréteau (2) étant, ensemble avec le semi-remorque (3), en cas de dépassement d'une certaine force de traction et/ou de poussée appliquée par le semi-remorque (3) à transporter, horizontalement dans le sens (F) de marche suivant la destination au tréteau (2), déplacé transitoirement ou d'une manière permanente dans la direction horizontale par rapport au wagon de marchandises pour diminuer la sollicitation auquel est soumis le tourillon de selle de traction et/ou pour en indiquer une sollicitation inadmissible, le tréteau (2) étant monté par des moyens (4) de guidage coulissants sur le wagon de marchandises horizontalement dans le sens (F) de la marche ou dans le sens contraire au sens de la marche suivant la destination et étant empêché par des moyens (5) d'appui de se déplacer le long des moyens (4) de guidage dans des conditions de fonctionnement normales, les moyens (5) d'appui étant conçus pour céder lorsque la force de traction et/ou de poussée admissible est dépassée et rendre ainsi possible un déplacement du tréteau (2) le long des moyens (4) de guidage **caractérisé en ce que** l'on utilise des moyens (5) d'appui qui comprennent des éléments d'amortissement qui, lorsqu'ils exercent leur fonction d'amortissement, se modifient d'une manière irréversible.

15. Procédé suivant la revendication 14, **caractérisé en ce que** ce déplacement s'effectue lorsqu'une force horizontale de traction ou de poussée de 260 kN, notamment de 300 kN, est dépassée.

16. Procédé suivant l'une des revendications 14 ou 15, **caractérisé en ce que** le wagon de chemin de fer est équipé de tampons (6) qui limitent le ralentissement maximum du wagon de marchandises chargé à la demi-charge utile maximum, lors d'un choc à une vitesse de 7 km/h sur un heurtoir à une valeur inférieure à 1g, notamment inférieure à 0,8g.
